# EUROPÄISCHE PATENTSCHRIFT

(11) **EP 1 575 710 B1**
(45) Veröffentlichungstag und Bekanntmachung des Hinweises auf die Patenterteilung: **03.12.2008**
(21) Anmeldenummer: 03795910.3
(22) Anmeldetag: 17.12.2003
(51) Int. Cl.: B05B 11/00

(54) **DOSIERVORRICHTUNG**
DOSING DEVICE
DISPOSITIF DE DOSAGE

(30) Priorität: 17.12.2002 DE 10259275
(43) Veröffentlichungstag der Anmeldung: 21.09.2005
(73) Patentinhaber: SCHLIEMANN, Eric, 78256 Steisslingen (DE)
(72) Erfinder: SCHLIEMANN, Eric, 78256 Steisslingen (DE)
(74) Vertreter: Weiss, Peter
(86) Internationale Anmeldenummer: PCT/EP2003/014401
(87) Internationale Veröffentlichungsnummer: WO 2004/054720

(56) Entgegenhaltungen:
- EP-A- 1 020 232
- EP-A- 1 310 437
- WO-A-98/34732
- US-A- 3 907 174
- US-A- 5 875 936
- US-A1- 2002 100 772
- US-B1- 6 230 942

## Beschreibung

Die vorliegende Erfindung bezieht sich auf eine Dosiervorrichtung zum Ansaugen und Ausbringen eines fliessfähigen Mediums aus einem Behälter mit einem Einlass und einem Durchlass, wobei der Einlass und der Durchlass voneinander getrennt angeordnet sind, zwischen ihnen eine Dosier- und Verdrängungskammer vorgesehen ist und Einlass und Durchlass verschliessbar und der Einlass und die Dosier- und Verdrängungskammer in einem Gehäuse angeordnet sind, wobei der Einlass in die Dosierkammer mündet und wobei an das Gehäuse und den Einlass ein Saugrohr anschliesst, durch welches das fliessfähige Medium in die Dosier- und Verdrängungskammer ansaugbar ist, und wobei in das Gehäuse ein Betätigungselement eingesetzt ist, in dem der Durchlass vorgesehen ist, wobei eine Steigleitung in dem Betätigungselement mit dem Durchlass zusammenwirkt und wobei an oder in dem Betätigungselement ein Schnabel oder ein Drehhebel drehbar angeordnet ist und der Durchlass mit einem Auslasskanal in dem Schnabel in Verbindung bringbar ist.

### STAND DER TECHNIK

Derartige Dosiervorrichtungen sind in vielfältiger Form und Ausführung bekannt und gebräuchlich. Dosiervorrichtungen sind beispielsweise bei Cremebehältnissen im Pharmabereich oder bei Sossenbehältnissen im Lebensmittelbereich od. dgl. zu finden. Durch eines einfaches Herunterdrücken einer Pumpe wird die sich in dem Behälter od. dgl. befindliche Flüssigkeit od. dgl. ausgebracht. Je nach der gewünschten Menge wird die Pumpe mehr oder weniger stark heruntergedrückt. Ein genaues Dosieren ist jedoch nicht möglich.
Soll eine Flüssigkeit beispielsweise nur tropfenweise ausgebracht werden, wird oftmals auf eine herkömmliche Pipette zurückgegriffen. Nachteilig hierbei ist jedoch, dass damit nur geringe Mengen dosiert werden können. Mengen im ml-Bereich sind erneut schwer zu dosieren.

Aus der US 200210100772 A1 ist eine Pumpe für einen Behälter bekannt. Eine Pumpenkammer ist mit einer Flüssigkeit gefüllt. Beim Druck auf einen Pumpenkopf wird ein Durchlass zu einem Austragskanal geöffnet und ein Teil der in der Pumpenkammer vorhandenen Flüssigkeit durch eine Volumenveränderung des Raumes der Pumpenkammer ausgepresst. Danach wird der Pumpenkopf losgelassen, so dass er unter dem Druck einer Feder wieder in seiner Ausgangslage zurück gelangen kann, wobei er neue Flüssigkeit durch ein Einwegeventil aus dem Behälter ansaugt. Ein dosiertes Ausbringen der Flüssigkeit ist in dieser Anordnung nicht möglich.

Eine gattungsgemäße Vorrichtung ist aus der US 3,907,174 bekannt. Dort ist an einem Betätigungselement, welches aus mehreren Teilen besteht, ein Schnabel gelenkig angeordnet. Ausserhalb der Gebrauchslage ist der Schnabel in die Senkrechte geklappt; so dass er das Betätigungselement gegen einen Gehäusering abstützt. Um die Pumpe in Gebrauchslage zu bringen, wird der Schnabel in die Waagrechte geklappt, so dass eine Verbindung eines Kanals in dem Schnabel mit einer Steigleitung hergestellt ist. Nunmehr wird das Betätigungselement durch Druck auf den Pumpenkopf mehrfach wiederholt und vertikal betätigt, wodurch ein Medium aus dem Behälter, auf den die Pumpe aufgesetzt ist, durch ein Einwegeventil und eine Kammer in die Steigleitung gepresst und ausgebracht wird.

### AUFGABE

Aufgabe der vorliegenden Erfindung ist es, eine Dosiervorrichtung zu schaffen, welche eine genauere Dosierung einer sich in einem Behältnis befindlichen Flüssigkeit od. dgl. ermöglicht. Gleichzeitig soll die Dosiervorrichtung einfach zu reinigen und damit mehrmals zu verwenden sein. Ferner soll die Dosiervorrichtung für unterschiedliche Behältnisgrössen verwendbar sein und einfach zu montieren und zu handhaben sein.

### LÖSUNG DER AUFGABE

Zur Lösung der vorliegenden Aufgabe führt, dass zum Ansaugen des Mediums der Durchlass (62.1, 62.2, 62.3, 62.4) durch den Schnabel (20.9, 20.2, 20.3) bzw. den Drehhebel (19) verschliessbar ist, jedoch beim Ausbringen des Mediums durch Drehung des Schnabels (20.1, 20.2, 20.3) bzw. des Drehhebels (19) öffenbar ist.

Durch eine derartige Ausgestaltung der Dosiervorrichtung ist es möglich, zunächst eine gewünschte Menge der Flüssigkeit in die Dosier- und Verdrängungskammer zu saugen, bevor diese anschliessend ausgebracht wird. Während des Ansaugvorganges ist der Durchlass geschlossen, damit die Flüssigkeit nicht abfliessen kann. Während des Ausbringens der Flüssigkeit ist dann der Einlass geschlossen, damit nicht weitere Flüssigkeit versehentlich in die Dosier- und Verdrängungskammer gesaugt werden kann und damit das Ergebnis verfälscht.

Um ein getrenntes Öffnen und Schliessen des Einlasses und des Durchlasses zu ermöglichen, ist der Einlass in einem Gehäuse mit angespritztem Schraubverschluss und der Durchlass in einem Betätigungselement angeordnet, wobei das Betätigungselement bewegbar und drehbar in das Gehäuse eingesetzt ist. Der Einlass ist mit einer Ventilkugel verschliessbar, wohingegen der Durchlass durch die Drehung des Betätigungselementes aus seiner Verbindung mit einem Kanal zum Ausbringen der Flüssigkeit gedreht wird.

Das Betätigungselement kann gemäss den vorliegenden Ausführungsbeispielen unterschiedlich ausgestaltet sein.

So ist das Betätigungselement bei einem ersten Ausführungsbeispiel in einen Kolben mit einem angespritztem Schnabel eingesetzt. Der Schnabel ist mit dem Kanal versehen, welcher bei einer entsprechenden Drehung des Betätigungselementes mit dem Durchlass in Verbindung gelangt. Auf der anderen Seite steht der Durchlass mit einer Steigleitung in dem Betätigungselement in Verbindung. Diese Steigleitung wiederum mündet nach unten hin in die Dosier- und Verdrängungskammer des Gehäuses.

Bei einem zweiten Ausführungsbeispiel ist das Betätigungselement direkt in das Gehäuse eingesetzt. Ein Schnabel ist drehbar in das Betätigungselement eingesetzt und weist den Durchlass auf. Dieser Durchlass ist je nach Drehung des Schnabels mit der Steigleitung des Bestätigungselementes in Verbindung bringbar bzw. aus der Verbindung drehbar.

Eine weitere Möglichkeit der Ausgestaltung des Betätigungselementes ist bei dem dritten Ausführungsbeispiel gezeigt. Hier befindet sich der Durchlass in einem Drehhebel, welcher wiederum in dem Betätigungselement drehbar angeordnet ist und die Steigleitung des Betätigungselementes kreuzt. Durch die Drehung des Drehhebels kann der Durchlass in die Steigleitung gedreht werden, so dass Flüssigkeit aus der Steigleitung durch den Durchlass in beispielsweise einen Messbecher od. dgl. ausgebracht werden kann.

Eine weitere Möglichkeit der Ausbildung des Betätigungsknopfes ist durch ein vierte Ausführungsbeispiel gezeigt. Auf einen angespritzten Arm des Betätigungselementes wird bei Gebrauch der Dosiervorrichtung ein Aufsatz aufgeschoben. Dieser Aufsatz weist ebenfalls einen Durchlass auf, welcher bei einer entsprechenden Drehung des Aufsatzes mit der Steigleitung des Betätigungselementes in Verbindung gelangt.

Die Möglichkeit der Ausgestaltung des Betätigungselementes und des Schnabels, des Drehhebels oder des Aufsatzes ist sehr vielfältig. Aufgrund dessen soll die vorliegende Erfindung nicht auf die gezeigten vier Ausführungsbeispiele beschränkt sein. Es ist durchaus denkbar, die gezeigten Möglichkeiten zu kombinieren, einzelne Elemente hinzuzunehmen oder andere wegzulassen.

Die unterschiedlichen Möglichkeiten der Form und Ausgestaltung des Betätigungselementes und des Schnabel, mit oder ohne Kolben, des Drehhebels oder des Aufsatzes sollen von der vorliegenden Erfindung umfasst sein. Wichtig ist hierbei lediglich, dass der Durchlass in Verbindung und aus der Verbindung mit einer endgültigen Auslassöffnung bringbar ist.

Auch die unterschiedlichen Befestigungsmöglichkeiten der Elemente, die nicht von vorne herein an das Betätigungselement angespritzt sind, wie der Drehhebel oder der Aufsatz, sollen von der vorliegenden Erfindung umfasst sein. Bei den entsprechenden Ausführungsbeispielen wurden Ringe bevorzugt, die nach dem Einsetzen des jeweiligen Elementes, d.h. des Drehhebels oder des Aufsatzes in entsprechenden Ringnuten des Betätigungselementes einrasteten. Andere Rastelemente sind denkbar.

Als Abdichtung der einzelnen Elemente untereinander und zwischen auszubringenden Medien und Aussenluft dienen beispielsweise Dichtnocken oder eine Ringrippe auf der Unterseite des Betätigungselementes, welche in einem heruntergedrückten Zustand des Betätigungselementes mit entsprechend geformten Aussparungen in dem Schraubverschluss in Eingriff gelangen.

Weiterhin ist das Betätigungselement in seiner Verlängerung, welche in die Dosier- und Verdrängungskammer des Gehäuses eingesetzt ist, mit einem Dichtring versehen, welcher verhindert, dass Flüssigkeit aus der Dosier- und Verdrängungskammer nach aussen gelangen kann.

Ferner ist in dem Schraubverschluss ein weiteres Dichtelement vorgesehen, welches der Flüssigkeitsabdichtung dient.

Bei dem Ausführungsbeispiel, bei welchem das Betätigungselement zunächst in einen Kolben eingesetzt ist, ist ein in eine Dichtrille einfahrender Dichtnocken zwischen dem Betätigungselement und dem Kolben vorgesehen, um beide Elemente gegeneinander abzudichten. Des weiteren ist das Betätigungselement mit einer Dicht- und Schnapplippe versehen, welche in Gebrauchslage unterhalb einer Kolbenlippe des Kolbens anliegt und gleichzeitig als Abdichtung dient.

Die unterschiedlichen Möglichkeiten der Form und Ausgestaltung der Abdichtungen der einzelnen Elemente untereinander und zwischen auszubringenden Medien und Aussenluft sollen von der vorliegenden Erfindung umfasst sein.

Weiterhin sind Anzeigen auf dem Schnabel vorgesehen, welche einem Benutzer die momentane Position des Durchlasses in dem Betätigungselement anzeigen sollen. Die Anzeigen können in jeder beliebigen Art und Weise dargestellt werden. Bei den vorliegenden Ausführungsbeispielen ist die Form von Schriftzeichen gewählt worden. So sind beispielsweise auf dem Schnabel, dem Drehhebel und/oder dem Aufsatz od. dgl. je nach Position des Durchlasses ein "ZU"- oder ein "AUF"-Zeichen zu lesen.

Ist der Schnabel feststehend, wie das bei dem Ausführungsbeispiel mit dem Kolben der Fall ist, so sind das "ZU"- und "AUF"-Zeichen auf dem Kolben vorgesehen. Das Betätigungselement hingegen weist einen Pfeil auf, welcher je nach Position des Durchlasses bzw. Drehung des Betätigungselementes auf das jeweilige Zeichen zeigt.

Die Möglichkeiten der Kenntlichmachung der Position des Durchlasses sind vielfältig. So können anstelle von Schriftzeichen durchaus auch Symbole, Markierungen od. dgl. verwendet werden. Hierbei sei der Erfindung keine Grenzen gesetzt.

Auch die unterschiedlichen Möglichkeiten der Ausgestaltung des Gehäuses und des Schraubverschlusses sollen von der vorliegenden Erfindung umfasst sein. Zur besseren Führung des Kolbens bzw. des Betätigungselementes ist das Gehäuse mit zusätzlichen Führungselementen versehen, welche gleichzeitig in Verbindung mit einer Skalierung auf einer Aussenseite des Kolbens bzw. des Betätigungselementes als Schnappelement bzw. Rasterung zur Hubkontrolle dienen. Weitere Führungsrippen können auf einer Oberseite des Schraubverschlusses angeordnet sein. Sie geben dem Benutzer eine zusätzliche Orientierung für die Position zum Ausbringen von Flüssigkeit. Andere Möglichkeiten der Führung des Kolbens bzw. des Betätigungselementes sind denkbar.

Weiterhin kann der Schraubverschluss, wie auch das Betätigungselement mit einer Rändelung versehen sein, welche eine bessere Handhabung des Schraubverschlusses bzw. des Betätigungselementes ermöglichen.

Ferner sind dem Gehäuse im Einlassbereich Halterippen zugeordnet, zwischen welchen die Ventilkugel eingedrückt ist. Die Halterippen sollen während einem Ansaugen von Flüssigkeit verhindern, dass die Ventilkugel mit der Flüssigkeit nach oben schwimmt und so die Öffnung zur Steigleitung in dem Betätigungselement verstopft. Bevorzugt sind vier Halterippen vorgesehen. Es ist jedoch auch denkbar, weniger oder mehr Halterippen oder auch einen umlaufenden Ringkragen anzuordnen. Auch hier soll der Erfindung keine Grenzen gesetzt sein.

### FIGURENBESCHREIBUNG

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Figur 1 einen Längsschnitt durch eine Dosiervorrichtung gemäss einem Ausführungsbeispiel der vorliegenden Erfindung;
Figur 2 einen Längsschnitt durch eine Dosiervorrichtung gemäss einem weiteren Ausführungsbeispiel der vorliegenden Erfindung;
Figur 3 einen Längsschnitt durch eine Dosiervorrichtung gemäss einem weiteren Ausführungsbeispiel der vorliegenden Erfindung;
Figur 4 einen Längsschnitt durch eine Dosiervorrichtung gemäss einem weiteren Ausführungsbeispiel der vorliegenden Erfindung in einer Flasche;
Figur 5 eine Ansicht eines Betätigungselementes der Dosiervorrichtung in Figur 4;
Figur 6a eine Draufsicht auf einen Aufsatz der Dosiervorrichtung in Figur 4 in "Auf".-Stellung;
Figur 6b eine Draufsicht auf den Aufsatz in Figur 6a in Zu"-Stellung;
Figur 6c eine Seitenansicht des Aufsatzes in Figur 6a; und
Figur 6d einen Längsschnitt durch den Aufsatz entlang der Linie VI - VI in Figur 6c.

Gemäss Figur 1 weist eine Dosiervorrichtung P₁ ein Betätigungselement 1.1 in einem Kolben 2 mit einem angespritztem Schnabel 20.1 auf, welche zusammen in ein Gehäuse 3 mit einem angespritzten Schraubverschluss 30 eingesetzt sind.

Das Betätigungselement 1.1 ist nach unten hin verlängert ausgebildet und in den Kolben 2 eingesetzt, wobei es mit diesem lose verschnappt ist, um eine Drehbewegung des Betätigungselementes 1.1 zu ermöglichen. Dabei dient eine Dichtrille 90 im Zusammenwirken mit einem Dichtnocken 91 zwischen dem Betätigungselement 1.1 und dem Kolben 2 der Abdichtung der Vorrichtung gegenüber der Atmosphäre.

Um ein Herausrutschen des Betätigungselementes 1.1 aus dem Kolben 2 zu verhindern, ist das Betätigungselement 1.1 mit einer Dicht- und Schnapplippe 80 versehen, welche in Gebrauchslage unterhalb einer Kolbenlippe 81 des Kolbens 2 anliegt und gleichzeitig als Abdichtung dient.

Das Betätigungselement 1.1 weist des weiteren in seinem Inneren eine Steigleitung 7.1 auf, welche über einen Durchlass 62.1 mit einem Auslasskanal 8.1 in dem Schnabel 20.1 in Verbindung steht. Nach unten hin mündet die Steigleitung 7.1 in eine Dosier- und Verdrängungskammer 61 des Gehäuses 3.

Am oberen Rand 10 des Betätigungselementes 1.1 ist ein Pfeil 84 vorgesehen, mit welchem eine "AUF"-Stellung bzw. eine 060 "ZU"-Stellung des Betätigungselementes 1.1 angezeigt werden kann. Der Pfeil 84 zeigt dem Benutzer die Anwendung und gibt dem System die Funktionsorientierung.

Eine Rändelung 88 sowie eine insgesamt konkave Formgebung vereinfachen ein Handling des Betätigungselementes 1.1.

Der Kolben 2 weist auf seiner Aussenseite 11.1 eine Skalierung 70 auf. Sie dient als Anzeige der "ml" und zeigt dem Benutzer die gewünschte Dosiermenge an.

Der Kolben 2 ist weiterhin mit einer Anzeige 83.1 für die "ZU"-Stellung versehen, und der Schnabel 20.1 weist eine Anzeige 82.1 für die "AUF"-Stellung auf. Beide Anzeigen 82.1 und 83.1 wirken beim Gebrauch der Dosiervorrichtung P₁ mit dem Pfeil 84 an dem Betätigungselement 1.1 zusammen.

Auf einer Unterseite 13 des Kolbens 2 sind Dichtnocken 64 vorgesehen, welche bei einem Niederdrücken des Betätigungselementes 1.1 und damit des Kolbens 2 mit einer entsprechend geformten Aussparung 63.1 in dem Schraubverschluss 30 in Eingriff gelangen. Die Aussparung 63.1 seht mit dem Behälterinneren in Verbindung und sorgt für einen Luftausgleich.

Das Gehäuse 3 umschliesst die Dosier- und Verdrängungskammer 61 und läuft in einem Saugrohr 31 aus. Es wird von dem Schraubverschluss 30 umfangen. Zur besseren Führung der Kolbenbewegung ist das Gehäuse 3 mit zusätzlichen Führungselementen 85 versehen, welche gleichzeitig in Verbindung mit der Skalierung 70 als Schnappelement bzw. Rasterung zur Hubkontrolle dienen. Weitere Führungsrippen 86 sind auf einer Oberseite 14 des Schraubverschlusses 30 angeordnet. Sie geben dem Benutzer eine zusätzliche Orientierung für die Position zum Ausbringen von Flüssigkeit.

Ein Dichtelement 5 dient der weiteren Flüssigkeitsabdichtung der Vorrichtung P₁. Das Dichtelement 5 ist im Schraubverschluss 30 angeordnet.

Ein Einlass 60 ist im unteren Bereich der Dosier- und Verdrängungskammer 61 vorgesehen und bildet einen Übergang zwischen der Dosier- und Verdrängungskammer 61 und dem Saugrohr 31. Der Einlass 60 ist konisch ausgebildet und weist in seinem Inneren bevorzugt vier Halterippen 6 auf. Zwischen diesen Halterippen 6 ist eine Ventilkugel 4 eingedrückt, welche den Einlass 60 nach unten hin abdichtet.

Die Funktionsweise der vorliegenden Erfindung ist folgende:
Zunächst wird die Dosiervorrichtung P₁ mittels des Schraubverschlusses 30 auf ein in Figur 4 näher dargestelltes Behältnis, z.B. Glas- oder Kunststoffflasche, aufgeschraubt, von dem hier nur ein Teil eines Halses 33 gezeigt ist. Das Saugrohr 31 wird je nach Länge des Behältnisses entsprechend abgelängt.

In Ausgangsposition der Vorrichtung P₁ befindet sich das Betätigungselement 1.1 zusammen mit dem Kolben 2 in einer niedergedrückten Position, so dass sich die Dichtnocken 64 des Kolbens 2 in der Aussparung 63.1 des Schraubverschlusses 30 befinden. Eine Unterseite 12 des Betätigungselementes 1.1 kommt dabei auf einer Oberseite 15 der Halterippen 6 in der Dosier- und Verdrängungskammer 61 des Gehäuses 3 zu liegen. Das Betätigungselement 1.1 ist gedreht, so dass der Pfeil 84 in Richtung der Anzeige 83.1 für die "ZU"-Stellung zeigt.

Durch das Ziehen am Betätigungselement 1.1 verhindert die Dicht- und Schnapplippe 80 zusammen mit der Kolbenlippe 81 einen Lufteintritt von aussen. Der erzeugte Unterdruck saugt Flüssigkeit od. dgl. aus dem Behälter über das Saugrohr 31 durch den Einlass 60 in die Dosier- und Verdrängungskammer 61, indem die Ventilkugel 4 aus ihrem Dichtsitz gehoben wird. Gleichzeitig wird nach dem Abheben des Dichtnockens 64 Luft durch die Ausnehmung 63.1 in den Behälter nachgesaugt, so dass ein Ausgleich stattfindet. Die gewünschte Dosierung kann an der Skalierung 70, die über die Oberseite 14 des Schraubverschlusses 30 hinausragt, abgelesen werden.

Um die angesaugte Flüssigkeit auszubringen, wird das Betätigungselement 1.1 gedreht, bis der Pfeil 84 auf die Anzeige 82.1 für die "Auf"-Stellung zeigt.

Anschliessend wird das Betätigungselement 1.1 zusammen mit dem Kolben 2 wieder nach unten gedrückt. Während dem Niederdrücken des Betätigungselementes 1.1 dichtet der Dichtnocken 91 in der Dichtrille 90 zur Atmosphäre ab, so dass die Flüssigkeit od. dgl. nur den Weg durch die Steigleitung 7.1 nehmen kann und durch den Durchlass 62.1 in den Auslasskanal 8.1 des Schnabels 20.1 gelangt.

Wenn der Hub ausgeführt ist, d.h. das Betätigungselement 1.1 und der Kolben 2 wieder die Oberseite 15 der Halterippen 6 erreicht haben, muss das Betätigungselement 1.1 wieder durch Drehung in die Ruheposition bzw. Lagerposition gebracht werden. Es befindet sich nun der Dichtnocken 64 wieder in der Aussparung 63.1 des Schraubverschlusses 30 und der Durchlass 62.1 als Verbindung zwischen Auslasskanal 8.1 des Schnabels 20.1 und der Steigleitung 7.1 ist unterbrochen.

Bei der Drehung des Betätigungselementes 1.1 dienen die Dicht- und Schnapplippe 80 und die Dichtrille 90 der Abdichtung der Vorrichtung P1 gegenüber der Atmosphäre.

Durch das Handling der Vorrichtung P₁, d.h. Ziehen am Betätigungselement 1.1 bis das gewünschte Volumen erreicht ist, Drehen des Betätigungselementes 1.1, um den Durchlass 62.1 in Verbindung mit dem Auslasskanal 8.1 zu bringen, Niederdrücken des Betätigungselementes 1.1 bis zum Anschlag an den Halterippen 6, um das Produkt zu fördern, Drehen des Betätigungselementes 1.1, um die Vorrichtung P₁ in der Ruheposition zu verriegeln, ist die Kindersicherung gegeben, da unterschiedliche Bewegungsabläufe in Reihe geschaltet sind.

Bei einem zweiten Ausführungsbeispiel der vorliegenden Erfindung gemäss Figur 2 entspricht die Vorrichtung P₂ in etwa der Vorrichtung P₁. Lediglich das Betätigungselement 1.2 ist unterschiedlich ausgebildet. So ist das Betätigungselement 1.2 nicht in einen Kolben, sondern direkt in die Dosier- und Verdrängungskammer 61 des Gehäuses 3 eingesetzt. Ein Dichtring 16 dichtet das Betätigungselement 1.2 zu einer Wand 17 der Dosier- und Verdrängungskammer 61 hin ab, so dass keine Flüssigkeit od. dgl. entweichen kann.

Ist das Betätigungselement 1.2 nach unten gedrückt, fährt eine Ringrippe 18 an dem Betätigungselement 1.2 in die entsprechend geformten Aussparung 63.2 des Schraubverschlusses 30 ein und dichtet die Vorrichtung P₂ nach aussen hin ab.

Ein weiterer Unterschied liegt in der Ausgestaltung des Schnabels 20.2. Dieser ist nicht, wie zuvor beschrieben, an einem Kolben angespritzt. Statt dessen ist der Schnabel 20.2 drehbar in dem Betätigungselement 1.2 angeordnet. Ein Durchlass 62.2 dient in einer "AUF"-Stellung des Schnabels 20.2 als Verbindung zwischen einer Steigleitung 7.2 des Betätigungselementes 1.2 und dem Auslasskanal 8.2 des Schnabels 20.2. In der "ZU"-Stellung des Schnabels 20.2 ist der Durchlass 62.2 von der Steigleitung 7.2 weggedreht.

Dem Anzeigen der jeweiligen Stellungen des Schnabels 20.2 - dienen erneut zwei Anzeigen 82.2 und 83.2, wobei von oben gesehen die Anzeige 82.2 die "AUF"-Stellung und die Anzeige 83.2 die "ZU"-Stellung anzeigt.

Die Funktionsweise des vorliegenden Ausführungsbeispiels unterscheidet sich von der Funktionsweise des zuvor beschriebenen Ausführungsbeispiels dadurch, dass nun der Schnabel 20.2 zum Ausbringen der Flüssigkeit od. dgl. aus einer "ZU"-Stellung in eine "AUF"-Stellung gedreht werden muss. Die jeweilige Stellung des Schnabels 20.2 ist leicht an den jeweiligen Anzeigen 82.2 oder 83.2 abzulesen.

Durch das Drehen des Schnabels 20.2 gelangt der Durchlass 62.2 in Fliessverbindung mit der Steigleitung 7.2 des Bestätigungselementes 1.2, so dass durch ein Drücken des Betätigungselementes 1.2 die in die Dosier- und Verdrängungskammer 61 angesaugte Flüssigkeit od. dgl. durch die Steigleitung 7.2 und den Durchlass 62.2 in den Auslasskanal 8.2 des Schnabels 20.2 und von dort nach draussen gepumpt werden kann.

Nach dem Vorgang wird der Schnabel 20.2 zurück in seine "ZU"-Stellung gedreht, so dass keine Flüssigkeit od. dgl. mehr nach aussen gelangen kann.

Bei einem weiteren Ausführungsbeispiel gemäss Figur 3 ist erneut das Betätigungselement 1.3 unterschiedlich ausgebildet. So ist hier anstelle eines Schnabels ein Drehhebel 19 vorgesehen, der die Steigleitung 7.3 des Betätigungselementes 1.3 kreuzt und einen Durchlass 62.3 in Form einer Querbohrung aufweist.

Die Funktionsweise des vorliegenden Ausführungsbeispiels ist ähnlich dem zuvor genannten. Durch die Drehung des Drehhebels 19 von einer "ZU"-Stellung in eine "AUF"-Stellung gelangt der Durchlass 62.3 in Strömungsdurchflussstellung mit der Steigleitung 7.3 des Betätigungselementes 1.3, welche in eine Produktaufnahme 9 einmündet.

Auf diese Weise kann Flüssigkeit od. dgl., welche zuvor in die Dosier- und Verdrängungskammer 61 gesaugt wurde, beim Herunterdrücken des Betätigungselementes 1.3 durch die Steigleitung 7.3 und den Durchlass 62.3 in die Produktaufnahme 9 gepumpt werden.

Bei einem weiteren Ausführungsbeispiel der Erfindung gemäss den Figuren 4 bis 6 ist das Betätigungselement 1.4 so ausgebildet, dass ein Arm 21 von dem Betätigungselement 1.4 abragt, auf welchen ein Aufsatz 22 geschoben wird, der in den Figuren 6a bis 6d dargestellt ist. Zusammen bilden sie einen Schnabel 20.3.

Wie aus Figur 5 ersichtlich, ist der Arm 21 einstückig mit dem Betätigungselement 1.4 verbunden und in einem Kanal 23 geführt. Der Kanal 23 wiederum steht in Verbindung mit einem Teil einer Steigleitung 7.4, welche bei dem vorliegenden Ausführungsbeispiel ringförmig ausgebildet ist.

Der Aufsatz 22 bildet mit dem Arm 21 einen Kanal 24 aus, da der Innendurchmesser d₁ des Aufsatzes 22 grösser als ein Durchmesser d₂ des in ihn einfahrenden Armes 21 ist. Somit bleibt neben dem Arm 21 ausreichend Platz für die in dem Kanal 24 geführte Flüssigkeit od. dgl..

Der Aufsatz 22 weist des weiteren auf seiner Aussenfläche 25 einen Ring 26 auf. Dieser Ring 26 kommt nach einem Einschieben des Aufsatzes 22 in den Kanal 23 des Betätigungselementes 1.4 mit einer entsprechend geformten Ringnut 27 in einer Wand 28 des Kanals 23 in Eingriff und verhindert ein Herausrutschen des Aufsatzes 22 aus dem Kanal 23.

Weiterhin ist ein Durchlass 62.4 in dem Aufsatz 22 vorgesehen, welcher bei einer Drehung des Aufsatzes 22 in die "AUF"-Stellung mit der Steigleitung 7.4 des Betätigungselementes 1.4 in Übereinstimmung gelangt. Dadurch kann Flüssigkeit od. dgl., welche zuvor in die Dosier- und Verdrängungskammer 61 gesaugt wurde, durch ein Herunterdrücken des Betätigungselementes 1.4 durch die Steigleitung 7.4 und den Durchlass 62.4 in den Kanal 24 des Aufsatzes 22 gepumpt werden und von dort über eine Auslassöffnung 29 nach aussen gelangen.

Flügelartige Elemente 32 auf der Aussenfläche 25 des Aufsatzes 22 erleichtern ein Drehen des Aufsatzes 22 von der "ZU"-Stellung in die "AUF"-Stellung und umgekehrt.

### Positionszahlenliste

| | | | | | |
|---|---|---|---|---|---|
| 1 | Betätigungselement | 34 | Hals | 67 | |
| 2 | Kolben | 35 | | 68 | |
| 3 | Gehäuse | 36 | | 69 | |
| 4 | Ventilkugel | 37 | | 70 | Skalierung |
| 5 | Dichtelement | 38 | | 71 | |
| 6 | Halterippen | 39 | | 72 | |
| 7 | Steigleitung | 40 | | 73 | |
| 8 | Auslasskanal | 41 | | 74 | |
| 9 | Produktaufnahme | 42 | | 75 | |
| 10 | Rand | 43 | | 76 | |
| 11 | Aussenseite | 44 | | 77 | |
| 12 | Unterseite | 45 | | 78 | |
| 13 | Unterseite | 46 | | 79 | |
| 14 | Oberseite | 47 | | 80 | Dicht- und Schnapplippe |
| 15 | Oberseite | 48 | | 81 | Kolbenlippe |
| 16 | Dichtring | 49 | | 82 | Anzeige |
| 17 | Wand | 50 | | 83 | Anzeige |
| 18 | Ringrippe | 51 | | 84 | Pfeil |
| 19 | Drehhebel | 52 | | 85 | Führungselement |
| 20 | Schnabel | 53 | | 86 | Führungsrippen |
| 21 | Arm | 54 | | 87 | |
| 22 | Aufsatz | 55 | | 88 | Rändelung |
| 23 | Kanal | 56 | | 89 | |
| 24 | Kanal | 57 | | 90 | Dichtrille |
| 25 | Aussenfläche | 58 | | 91 | Dichtnocken |
| 26 | Ring | 59 | | 92 | |
| 27 | Ringnut | 60 | Einlass | 93 | |
| 28 | Wand | 61 | Dosierkammer | | |
| 29 | Auslassöffnung | 62 | Durchlass | d1 | Durchmesser |
| 30 | Schraubverschluss | 63 | Aussparung | d2 | Durchmesser |
| 31 | Saugrohr | 64 | Dichtnocken | | |
| 32 | Flügelelement | 65 | | | |
| 33 | Ring | 66 | | | |

## Patentansprüche

1. Dosiervorrichtung zum Ansaugen und Ausbringen eines fliessfähigen Mediums aus einem Behälter mit einem Einlass (60) und einem Durchlass (62.1 bis 62.4), wobei der Einlass (60) und der Durchlass (62.1 bis 62.4) voneinander getrennt angeordnet sind, zwischen ihnen eine Dosier- und Verdrängungskammer (61) vorgesehen ist und Einlass (60) und Durchlass (62.1 bis 62.4) verschliessbar und der Einlass (60) und die Dosier- und Verdrängungskammer (61) in einem Gehäuse (3) angeordnet sind, wobei der Einlass (60) in die Dosierkammer (61) mündet und wobei an das Gehäuse (3) und den Einlass (60) ein Saugrohr (31) anschliesst, durch welches das fliessfähige Medium in die Dosier- und Verdrängungskammer (61) ansaugbar ist, und wobei in das Gehäuse (3) ein Betätigungselement (1.1 bis 1.4) eingesetzt ist, in dem der Durchlass (62.1 bis 62.4) vorgesehen ist, wobei eine Steigleitung (7.1 bis 7.4) in dem Betätigungselement (1.1 bis 1.4) mit dem Durchlass (62.1 bis 62.4) zusammenwirkt und wobei an oder in dem Betätigungselement (1.2 bis 1.4) ein Schnabel (20.1, 20.2, 20.3) oder ein Drehhebel (19) drehbar angeordnet ist und der Durchlass (62.1, 62.2, 62.3, 62.4) mit einem Auslasskanal (8.1, 8.2, 24) in dem Schnabel (20.1, 20.2, 20.3) in Verbindung bringbar ist,
**dadurch gekennzeichnet,**
**dass** zum Ansaugen des Mediums der Durchlass (62.1, 62.2, 62.3, 62.4) durch den Schnabel (20.1, 20.2, 20.3) bzw. den Drehhebel (19) verschliessbar ist, jedoch beim Ausbringen des Mediums durch Drehung des Schnabels (20.1, 20.2, 20.3) bzw. des Drehhebels (19) öffenbar ist.

2. Dosiervorrichtung nach Anspruch 1, **dadurch gekennzeichnet, dass** durch Drehen des Betätigungselementes (1.1) der Durchlass (62.1) aus seiner Verbindung mit dem Auslasskanal (8.1) des Schnabels (20,1) heraus drehbar ist, wobei der Auslasskanal (8.1) durch den Kolben (2) verschlossen ist.

3. Dosiervorrichtung nach Anspruch 1, **dadurch gekennzeichnet, dass** durch Drehen des Schnabels (20.2) der Durchlass (62.2) aus seiner Verbindung mit der Steigleitung (7.2) heraus drehbar ist, wobei die Steigleitung (7.2) durch den Schnabel (20.2) verschlossen ist.

4. Dosiervorrichtung nach Anspruch 1, **dadurch gekennzeichnet, dass** durch Drehen des Drehhebels (19) der Durchlass (62.3) aus seiner Verbindung mit der Steigleitung (7.3) heraus dehbar ist, wobei die Steigleitung (7.3) durch den Drehhebel (19) verschlossen ist.

5. Dosiervorrichtung nach Anspruch 1, **dadurch gekennzeichnet, dass** durch Drehen eines Aufsatzes (22) des Schnabels (20.3) der Durchlass (62.4) aus seiner Verbindung mit der Steigleitung (7.4) drehbar ist, wobei die Steigleitung (7.4) durch den Aufsatz (22) verschlossen ist.

6. Dosiervorrichtung nach wenigstens einem der Ansprüche 1 bis 5, **dadurch gekennzeichnet, dass** der Einlass (60) durch eine Ventilkugel (4) verschliessbar ist, welche zwischen Halterippen (6) eingedrückt ist.

7. Dosiervorrichtung nach wenigstens einem der Ansprüche 1 bis 6, **dadurch gekennzeichnet, dass** an dem Gehäuse (3) ein Schraubverschluss (30) angeordnet ist, wobei an dem Schraubverschluss (30) eine Aussparung (63.1, 63.2) für einen Luftausgleich vorgesehen ist, und wobei in dem Schraubverschluss (30) ein Dichtelement (5) angeordnet ist.

8. Dosiervorrichtung nach Anspruch 7, **dadurch gekennzeichnet, dass** der Schraubverschluss (30) Führungsrippen (86) zur Führung eines in das Gehäuse (3) eingesetzten Kolbens (2) aufweist, in welchen das Betätigungselement (1.1) eingesetzt ist.

9. Dosiervorrichtung nach Anspruch 8, **dadurch gekennzeichnet, dass** an dem Gehäuse (3) zumindest ein Führungselement (85) zum Führen der Bewegung des Kolbens (2) bzw. des Betätigungselements (1.2 bis 1.4) vorgesehen ist.

10. Dosiervorrichtung nach Anspruch 8 oder 9, **dadurch gekennzeichnet, dass** an einer Aussenseite (11) des Kolbens (2) bzw. des Betätigungselementes (1.2 bis 1.4) eine Skalierung (70) vorgesehen ist, um eine Dosiermenge anzuzeigen.

11. Dosiervorrichtung nach wenigstens einem der Ansprüche 8 bis 10, **dadurch gekennzeichnet, dass** an dem Kolben (2) eine Kolbenlippe (81) und an dem Betätigungselement (1.1) eine Dicht- und Schnapplippe (80) zur Verhinderung eines Lufteintrittes und zwischen dem Betätigungselement (1.1) und dem Kolben (2) eine Dichtrille (90) zum Abdichten vorgesehen ist.

12. Dosiervorrichtung nach wenigstens einem der Ansprüche 8 bis 11, **dadurch gekennzeichnet, dass** an einer Unterseite (13) des Kolbens (2) zumindest ein Dichtnocken (64) vorgesehen und mit der Aussparung (63.1) an dem Schraubverschluss (30) in Eingriff bringbar ist.

13. Dosiervorrichtung nach wenigstens einem der Ansprüche 1 bis 12, **dadurch gekennzeichnet, dass** die Betätigungselemente (1.2 bis 1.4) mit einem Dichtring (16) zu einer Wand (17) der Dosier- und Verdrängungsammer (61) hin und die Betätigungselemente (1.2, 1.3) mit einer Ringrippe (18) versehen sind, welche mit der Aussparung (63.2) im dem Schraubverschluss (30) in Eingriff bringbar ist.

14. Dosiervorrichtung nach wenigstens einem der Ansprüche 1 bis 13, **dadurch gekennzeichnet, dass** der Drehhebel (19) mittels einem Ring (33) in dem Betätigungselement (1.3) festgelegt ist.

15. Dosiervorrichtung nach wenigstens einem der Ansprüche 5 bis 14, **dadurch gekennzeichnet, dass** der Aufsatz (22) auf einen Arm (21) des Betätigungselementes (1.4) aufschiebbar ist und mittels einem Ring (26) in einer entsprechenden Ringnut (27) in einer Wand (28) eines Kanals (23) des Betätigungselementes (1.4) eingerastet ist, wobei der Aufsatz (22) einen Kanal (24) aufweist, dessen Innendurchmesser (d₁) grösser als ein Durchmesser (d₂) des Armes (21) ist.

16. Dosiervorrichtung nach wenigstens einem der Ansprüche 5 bis 15, **dadurch gekennzeichnet, dass** der Aufsatz (22) mit flügelartigen Elementen (32) und mit Anzeigen (82.4, 83.4) für eine "ZU"-Stellung und eine "AUF"-Stellung versehen ist.

17. Dosiervorrichtung nach wenigstens einem der Ansprüche 8 bis 16, **dadurch gekennzeichnet, dass** der Kolben (2) mit den Anzeigen (82.1, 83.1) für eine "ZU"-Stellung und eine "AUF"-Stellung versehen ist.

18. Dosiervorrichtung nach wenigstens einem der Ansprüche 1 bis 17, **dadurch gekennzeichnet, dass** der Schnabel (20.2) mit den Anzeigen (82.2, 83.2) für eine "ZU"-Stellung und eine "AUF"-Stellung versehen ist.

19. Dosiervorrichtung nach wenigstens einem der Ansprüche 1 bis 18, **dadurch gekennzeichnet, dass** das Betätigungselement (1.1 bis 1.4) eine Ausnehmung (9) zur Produktaufnahme aufweist.

## Claims

1. Dosing device for sucking in and expelling a flowable medium from a container having an inlet (60) and a duct (62.1 to 62.4), wherein the inlet (60) and the duct (62.1 to 62.4) are disposed separately from one another, between them a dosing- and displacement chamber (61) is provided, and inlet (60) and duct (62.1 to 62.4) are closable and the inlet (60) and the dosing- and displacement chamber (61) are disposed in a housing (3), wherein the inlet (60) opens into the dosing chamber (61) and wherein attached to the housing (3) and the inlet (60) is a suction pipe (31), through which the flowable medium may sucked into the dosing-and displacement chamber (61), and wherein there is inserted into the housing (3) an actuating element (1.1 to 1.4), in which the duct (62.1 to 62.4) is provided, wherein an ascending tube (7.1 to 7.4) in the actuating element (1.1 to 1.4) interacts with the duct (62.1 to 62.4) and wherein on or in the actuating element (1.2 to 1.4) a spout (20.1, 20.2, 20.3) or a rotary lever (19) is rotatably disposed and the duct (62.1, 62.2, 62.3, 62.4) may be brought into connection with an outlet channel (8.1, 8.2, 24) in the spout (20.1, 20.2, 20.3).
**characterized in**
**that** the duct (62.1, 62.2, 62.3, 62.4) for sucking in the medium is closable by means of the spout (20.1, 20.2, 20.3) and/or the rotary lever (19) but during expelling of the medium is openable by rotating the spout (20.1, 20.2, 20.3) and/or the rotary lever (19).

2. Dosing device according to claim 1, **characterized in that** by rotating the actuating element (1.1) the duct (62.1) is rotatable out of its connection to the outlet channel (8.1) of the spout (20.1), wherein the outlet channel (8.1) is closed by means of the piston (2).

3. Dosing device according to claim 1, **characterized in that** by rotating the spout (20.2) the duct (62.2) is rotatable out of its connection to the ascending tube (7.2), wherein the ascending tube (7.2) is closed by means of the spout (20.2).

4. Dosing device according to claim 1, **characterized in that** by rotating the rotary lever (19) the duct (62.3) is rotatable out of its connection with the ascending tube (7.3), wherein the ascending tube (7.3) is closed by means of the rotary lever (19).

5. Dosing device according to claim 1, **characterized in that** by rotating an attachment (22) of the spout (20.3) the duct (62.4) is rotatable out of its connection to the ascending tube (7.4), wherein the ascending tube (7.4) is closed by means of the attachment (22).

6. Dosing device according to at least one of claims 1 to 5, **characterized in that** the inlet (60) is closable by means of a valve ball (4) that is pressed in between retaining ribs (6).

7. Dosing device according to at least one of claims 1 to 6, **characterized in that** disposed on the housing (3) is a screw-type cap (30), wherein in the screw-type cap (30) an opening (63.1, 63.2) is provided for air equalization, and wherein in the screw-type cap (30) a sealing element (5) is disposed.

8. Dosing device according to claim 7, **characterized in that** the screw-type cap (30) has guide ribs (86) for guiding a piston (2), which is inserted into the housing (3) and into which the actuating element (1.1) is inserted.

9. Dosing device according to claim 8, **characterized in that** on the housing (3) at least one guide element (85) is provided for guiding the movement of the piston (2) and/or of the actuating element (1.2 to 1.4).

10. Dosing device according to claim 8 or 9, **characterized in that** on an outer side (11) of the piston (2) and/or of the actuating element (1.2 to 1.4) a scale (70) is provided for indicating a dosing quantity.

11. Dosing device according to at least one of claims 8 to 10, **characterized in that** on the piston (2) a piston lip (81) and on the actuating element (1.1) a sealing-and snap-action lip (80) are provided for preventing the entry of air and between the actuating element (1.1) and the piston (2) a sealing groove (90) is provided for sealing purposes.

12. Dosing device according to at least one of claims 8 to 11, **characterized in that** on an underside (13) of the piston (2) at least one sealing cam (64) is provided and-may be brought into engagement with the opening (63.1) in the screw-type cap (30).

13. Dosing device according to at least one of claims 1 to 12, **characterized in that** the actuating elements (1.2 to 1.4) are provided with a sealing ring (16) in the direction of a wall (17) of the dosing- and displacement chamber (61), and the actuating elements (1.2, 1.3) are provided with an annular rib (18) that may be brought into engagement with the opening (63.2) in the screw-type cap (30).

14. Dosing device according to at least one of claims 1 to 13, **characterized in that** the rotary lever (19) is fastened in the actuating element (1.3) by means of a ring (33).

15. Dosing device according to at least one of claims 5 to 14, **characterized in that** the attachment (22) is slidable onto an arm (21) of the actuating element (1.4) and is latched by means of a ring (26) in a corresponding annular groove (27) in a wall (28) of a channel (23) of the actuating element (1.4), wherein the attachment (22) has a channel (24), the inside diameter (d₁) of which is larger than a diameter (d₂) of the arm (21).

16. Dosing device according to at least one of claims 5 to 15, **characterized in that** the attachment (22) is provided with blade-like elements (32) and with indicators (82.4, 83.4) for a "CLOSED" position and an "PEN" position.

17. Dosing device according to at least one of claims 8 to 16, **characterized in that** the piston (2) is provided with the indicators (82.1, 83.1) for a "CLOSED" position and an "OPEN" position.

18. Dosing device according to at least one of claims 1 to 17, **characterized in that** the spout (20.2) is provided with the indicators (82.2, 83.2) for a "CLOSED" position and an "OPEN" position.

19. Dosing device according to at least one of claims 1 to 18, **characterized in that** the actuating element (1.1 to 1.4) has a product-receiving recess (9).

## Revendications

1. Dispositif de dosage pour aspirer et sortir un fluide apte à l'écoulement d'un réservoir avec une entrée (60) et un passage (62.1 à 62.4), l'entrée (60) et le passage (62.1 à 62.4) étant disposés séparés l'un de l'autre, entre eux étant prévue une chambre de dosage et de refoulement (61) et une entrée (60) et un passage (62.1 à 82.4) pouvant être obturés et l'entrée (60) et la chambre de dosage et de refoulement (61) étant disposés dans un boîtier (3), l'entrée (60) débouchant dans la chambre de dosage (61) et au boîtier (3) et à l'entrée (60) venant se raccorder un tube d'aspiration (31) par lequel le fluide apte à l'écoulement peut être aspiré dans la chambre de dosage et de refoulement (61), et dans le boîtier (3) étant placé un élément d'actionnement (1.1 à 1.4) dans lequel est prévu le passage (62.1 à 62.4), un conduit montant (7.1 à 7.4) dans l'élément d'actionnement (1.1 à 1.4) coopérant avec le passage (62.1 à 62.4) et sur ou dans l'élément d'actionnement (1.2 à 1.4) étant disposé de manière rotative un bec (20.1, 20.2, 20.3) ou un levier rotatif (19) et le passage (62.1, 62.2, 62.3, 62.4) pouvant être amené en communication avec un canal de sortie (8.1, 8.2, 24) dans le bec (20.1, 20.2, 20.3),
**caractérisé par le fait**
**que** pour l'aspiration du fluide, le passage (62.1, 62.2, 62.3, 62.4) peut être obturé par le bec (20.1, 20.2, 20.3) ou le levier rotatif (19), mais peut toutefois, lors de la sortie du fluide, être ouvert par rotation du bec (20.1, 20.2, 20.3) ou du levier rotatif (19).

2. Dispositif de dosage selon la revendication 1, **caractérisé par le fait que** le passage (62.1) peut, par rotation de l'élément d'actionnement (1.1), être tourné hors de sa communication avec le canal de sortie (8.1) du bec (20.1), le canal de sortie (8.1) étant obturé par le piston (2).

3. Dispositif de dosage selon la revendication 1, **caractérisé par le fait que** le passage (62.2) peut, par rotation du bec (20.2), être tourné hors de sa communication avec le conduit montant (7.2), le conduit montant (7.2) étant obturé par le bec (20.2).

4. Dispositif de dosage selon la revendication 1, **caractérisé par le fait que** le passage (62.3) peut, par rotation du levier rotatif (19), être tourné hors de sa communication avec le conduit montant (7.3), le conduit montant (7.3) étant obturé par le levier rotatif (19).

5. Dispositif de dosage selon la revendication 1, **caractérisé par le fait que** le passage (62.4) peut, par rotation d'un embout (22) du bec (20.3), être tourné hors de sa communication avec le conduit montant (7.4), le conduit montant (7.4) étant obturé par l'embout (22).

6. Dispositif de dosage selon au moins l'une des revendications 1 à 5, **caractérisé par le fait que** l'entrée (60) peut être obturée par une bille de soupape (4) qui est enfoncée entre des nervures de retenue (6).

7. Dispositif de dosage selon au moins l'une des revendications 1 à 6, **caractérisé par le fait que** sur le boîtier (3) est disposée une obturation à vis (30), à l'obturation à vis (30) étant prévu un évidement (63.1, 63.2) pour une compensation d'air, et dans l'obturation à vis (30) étant disposé un élément d'étanchéité (5).

8. Dispositif de dosage selon la revendication 7, **caractérisé par le fait que** l'obturation à vis (30) présente des nervures de guidage (86) pour le guidage d'un piston (2) placé dans le boîtier (3), dans lesquels est placé l'élément d'actionnement (1.1).

9. Dispositif de dosage selon la revendication 8, **caractérisé par le fait qu'**au boîtier (3) est prévu au moins un élément de guidage (85) pour le guidage du déplacement du piston (2) ou de l'élément d'actionnement (1.2 à 1.4).

10. Dispositif de dosage selon la revendication 8 ou 9, **caractérisé par le fait que** sur une face extérieure (11) du piston (2) ou de l'élément d'actionnement (1.2 à 1.4) est prévu une graduation (70), pour indiquer une quantité de dosage.

11. Dispositif de dosage selon au moins l'une des revendications 8 à 10, **caractérisé par le fait qu'**au piston (2) est prévue une lèvre de piston (81) et à l'élément d'actionnement (1.1) est prévue une lèvre d'étanchéité et d'encliquetage (80), pour éviter une entrée d'air, et qu'entre l'élément d'actionnement (1.1) et le piston (2) est prévue une rainure à joint (90) en vue de l'étanchéité.

12. Dispositif de dosage selon au moins l'une des revendications 8 à 11, **caractérisé par le fait que** sur une face inférieure (13) du piston (2) est prévue au moins une came d'étanchéité (84), laquelle peut être amenée en prise avec l'évidement (63.1) dans l'obturation à vis (30).

13. Dispositif de dosage selon au moins l'une des revendications 1 à 12, **caractérisé par le fait que** les éléments d'actionnement (1.2 à 1.4) sont munis d'une bague d'étanchéité (16) vers une paroi (17) de la chambre de dosage et de refoulement (61) et que les éléments d'actionnement (1.2, 1.3) sont munis d'une nervure annulaire (18) qui peut être amenée en prise avec l'évidement (63,2) dans l'obturation à vis (30).

14. Dispositif de dosage selon au moins l'une des revendications 1 à 13, **caractérisé par le fait que** le levier rotatif (19) est fixé à l'aide d'une bague (33) dans l'élément d'actionnement (1.3).

15. Dispositif de dosage selon au moins l'une des revendications 5 à 14, **caractérisé par le fait que** l'embout (22) peut être glissé sur un bras (21) de l'élément d'actionnement (1.4) et est encliqueté au moyen d'une bague (26) dans une rainure annulaire (27) corrspondante dans une paroi (28) d'un canal (23) de l'élément d'actionnement (1.4), l'embout (22) présentant un canal (24) dont le diamètre intérieur (d₁) est plus grand qu'un diamètre (d₂) du bras (21).

16. Dispositif de dosage selon au moins l'une des revendications 5 à 15, **caractérisé par le fait que** l'embout (22) est muni d'éléments en forme d'aile (32) et d'indications (82.4, 83.4) d'une position "FERMEE" et d'une position "OUVERTE".

17. Dispositif de dosage selon au moins l'une des revendications 8 à 16, **caractérisé par le fait que** le piston (2) est muni des indications (82.1, 83.1) d'une position "FERMEE" et d'une position "OUVERTE".

18. Dispositif de dosage selon au moins l'une des revendications 1 à 17, **caractérisé par le fait que** le bec (20.2) est muni des indications (82.2, 83.2) d'une position "FERMEE" et d'une position "OUVERTE".

19. Dispositif de dosage selon au moins l'une des revendications 1 à 18, **caractérisé par le fait que** l'élément d'actionnement (1.1 à 1.4) présente un évidement (9) pour la réception de produit.
